# EUROPÄISCHE PATENTSCHRIFT

(11) **EP 2 907 577 B1**
(45) Veröffentlichungstag und Bekanntmachung des Hinweises auf die Patenterteilung: **20.09.2017**
(21) Anmeldenummer: 15154986.2
(22) Anmeldetag: 13.02.2015
(51) Int. Cl.: B02C 17/04, B02C 17/18, B02C 17/10

(54) **VORRICHTUNG FÜR BIOGASANLAGEN ZUM ZERKLEINERN UND ZERMAHLEN VON FLÜSSIG-FESTSTOFFGEMISCHEN**
DEVICE FOR BIOGAS FACILITIES FOR COMMINUTING AND MILLING OF LIQUID-SOLID MIXTURES
DISPOSITIF POUR INSTALLATIONS DE BIOGAZ DESTINÉ À BROYER ET À BROYER FINEMENT DES MÉLANGES DE MATIÈRES SOLIDES-LIQUIDES

(30) Priorität: 13.02.2014 DE 202014100640 U
(43) Veröffentlichungstag der Anmeldung: 19.08.2015
(73) Patentinhaber: Geisberger Gesellschaft für Energieoptimierung mbH, 84419 Schwindegg (DE)
(72) Erfinder: Geisberger, Maximilian, 84419 Schwindegg (DE)
(74) Vertreter: Gustorf, Gerhard

(56) Entgegenhaltungen:
- EP-A1- 1 880 767
- EP-A2- 0 302 551
- CH-A- 365 933
- DE-C- 627 626

## Beschreibung

Die Erfindung betrifft eine Vorrichtung für die Verwendung in Biogasanlagen zum Zerkleinern und Zermahlen von Flüssig- Feststoffgemischen nach dem Oberbegriff des Anspruchs 1.

In verschiedenen Wirtschaftszweigen, z. B. bei der Puderherstellung, werden Kugelmühlen eingesetzt, die chargenweise beschickt werden. Hierzu hat die Kugelmühle eine Trommel mit einer Klappe, die geöffnet werden muss, um das Rohmaterial einzufüllen und nach der Zerkleinerung das gemahlene Produkt wieder entnehmen zu können.

Eine Kugelmühle mit den konstruktiven Merkmalen des Oberbegriffs des Anspruchs 1 ist in DE 627 626 C beschrieben und dargestellt und dient dort zur Herstellung feiner Metallpulver. Eine ähnliche Kugelmühle ist aus EP 1 880 762 A1 bekannt und dient zur Erzeugung keramischer Gemische. In beiden Fällen besteht die Trommel aus einem Zylinder, an dessen Innenseiten die Kugeln abrollen.

Weitere Kugelmühlen sind beispielsweise aus DE 233 164 in mehreren Ausführungen bekannt. Bei einer ersten Bauart erfolgt die Zerkleinerung durch einen vertikal beweglichen Stampfer, der das Gut innerhalb eines konischen Behälters zerkleinert. In einem zweiten Beispiel befinden sich die als Kugeln ausgebildeten Mahlkörper in einem stehend angeordneten Zylinder mit einem Siebboden, wobei der Zylinder in Schwingungen versetzt wird. In einem weiteren Ausführungsbeispiel ist die zylindrische Trommel liegend angeordnet und wird um ihre horizontale Achse über einen Schwungkörper in hin- und hergehende Schüttelbewegungen versetzt. Das Mahlgut wird an einer Stirnseite über einen Trichter eingefüllt und verlässt die Trommel durch eine Axialöffnung auf der gegenüberliegenden Stirnseite.

Der Erfindung liegt die Aufgabe zugrunde, eine Vorrichtung zum Zerkleinern und Zermahlen von Flüssig-Feststoffgemischen zur Verfügung zu stellen, bei der das zu vermahlende Gut wie etwa flüssige Gärsubstrate mit hohem Faseranteil kontinuierlich, z. B. mittels einer Pumpe, während des Mahlprozesses in einem geschlossenem System zerkleinert und durchgeleitet wird und bei der im Betrieb die von den Kugeln auf die Trommel ausgeübten Stöße gedämpft werden.

Zur Lösung dieser Aufgabe dient die Verwendung einer in Biogasanlagen bisher nicht eingesetzten Kugelmühle, bei der gemäß Anspruch 1 die zylindrische Innenwand der Trommel konzentrisch in einer zylindrischen Außenwand frei schwebend und mechanisch entkoppelt gelagert ist, da sie als unabhängige Innentrommel in der angetriebenen Außentrommel radial beweglich ist. Hierzu kann zwischen Innenwand und Außenwand eine Dämmschicht aus elastischem Material eingesetzt sein. Auf diese Weise werden nicht nur das Geräusch während des Betriebes, das durch die aufprallenden Kugeln verursacht wird, deutlich verringert, sondern auch die Stoß- und Schwingungsbeanspruchung der gesamten Trommel, wodurch sich deren Lebensdauer merklich erhöht. Bei einem Verschleiß der Innentrommel lässt sich diese problemlos ausbauen und durch eine neue Innenwand ersetzen.

Während der Rotation der Trommel sorgen die Kugeln dafür, dass die Faseranteile des Gärsubstrates und darüber hinaus darin enthaltene Feststoffe wie Steine, Glas oder Kunststoffe zuverlässig zerrieben werden, damit in nachgeschalteten Pumpen keine Beschädigungen verursacht werden. Die Trommel muss während des Prozesses nicht angehalten und in einem gesonderten Arbeitsgang befüllt oder entleert werden. Damit ist auch ein Geruchs- und Gasproblem wie in einem offenen System, beispielsweise mit Trichterzuführung, ausgeschlossen.

In Weiterbildung der Erfindung sind an der Innenwand der Trommel in deren Längsrichtung verlaufende Mitnehmerleisten für die Kugeln angebracht. Diese sorgen dafür, dass bei der Drehbewegung der Trommel ausschließlich um ihre Längsachse die Kugeln ständig auf einem Teil des Umfangs der Innenwand mitgenommen werden und vor Erreichen des Scheitels der Trommel auf das zu zerkleinernde Gut herabfallen, wo sie durch ihr Gewicht sowohl Fasermaterial als auch Feststoffe zuverlässig zerreiben und zerkleinern. Mit einer derartigen Ausgestaltung der Trommel ist es im Gegensatz zum Stand der Technik nach DE 233 164 nicht mehr erforderlich, diese in eine hin- und hergehende Drehbewegung oder andere Schwingbewegungen zu versetzen, da die eingesetzte Kugelmühle ohne Schwingbewegungen auskommt und die Zerkleinerung des Mahlgutes nur durch die Kugeln herbeigeführt wird.

Durch das mechanische Bearbeiten der Faseranteile des Gutes können in den nachgeordneten Gärbehältern die Verweilzeiten reduziert und der Biogasertrag deutlich erhöht werden. Auch werden dadurch Schwimmschichten in Gärrestelagern deutlich reduziert und der Stromverbrauch für notwendige Rührenergien erheblich verringert.

Die beiden Drehdurchführungen an den Stirnseiten der Trommel ermöglichen einen kontinuierlichen, automatischen Betrieb, da eine Beschickungsklappe für die Trommel entfällt. Die Beschickung mit dem Flüssig-Feststoffgemisch während der laufenden Drehbewegung der Trommel erledigt eine Pumpe.

In Weiterbildung der Erfindung ist in Durchlaufrichtung des Gutes in der Trommel vor der Drehdurchführung für die Abgabe des Gutes eine Siebplatte angebracht, die größere, nicht zerkleinerte Feststoffe zurückhält, so dass es genügt, die Trommel nur in längeren Zeitabständen zu reinigen.

Die Erfindung ist nachstehend an einem Ausführungsbeispiel erläutert, das in der Zeichnung dargestellt ist. Es zeigen:
- Figur 1: die schematische Ansicht einer Vorrichtung mit Kugelmühle gemäß der Erfindung und
- Figur 2: die Trommel der Kugelmühle der Figur 1 im aufgeschnittenen Zustand.

Wie die Figuren zeigen, ist die für den Einsatz in Biogasanlagen bestimmte Kugelmühle 10 auf einer Bodenplatte 12 angebracht, von der sich zwei parallele Vertikalwände 14 nach oben erstrecken. Jede Vertikalwand 14 hat im oberen Bereich ein Zylinderrollenlager 16 zur drehbaren Lagerung eines Rohrstutzens 18, der fest mit dem Boden 20 bzw. dem Deckel 22 einer zylindrischen Trommel 24 verbunden ist. Die beiden Rohrstutzen 18 an den beiden Stirnseiten der Trommel 24 dienen als Drehdurchführungen 26, die in den Innenraum der Trommel 24 münden und über die das zu zerkleinernde Gut auf der in den Figuren rechten Stirnseite der Trommel 24 zugeführt und auf der gegenüberliegenden Stirnseite kontinuierlich wieder abgegeben wird.

Auf der in den Figuren linken Stirnseite der Trommel 24 befindet sich zwischen dem Innenraum der Trommel 24 und der Drehdurchführung 26 für die Abgabe des zerkleinerten Gutes eine Siebplatte 28.

Der Innenraum der Trommel 24 ist mit als Kugeln 30 ausgebildeten Mahlkörpern gefüllt, die während der Drehbewegung der Trommel 24 um ihre Längsachse von Mitnehmerleisten 32 erfasst werden, welche in Längsrichtung der Trommel 24 verlaufen und an deren Innenwand 34 befestigt sind.

Die zylindrische Innenwand 34 der Trommel 24 ist konzentrisch in einer zylindrischen Außenwand 36 frei schwebend gelagert, wobei zwischen Innenwand 34 und Außenwand 36 eine Dämmschicht 38 aus elastischem Material eingesetzt ist, die als Matte ausgebildet sein kann. Dadurch ergibt sich nicht nur eine Schalldämmung, sondern auch eine mechanische Entkopplung zwischen Innenwand 34 und Außenwand 36. Auf diese Weise werden die während des Mahlvorgangs von den Kugeln 30 auf die Innenwand 34 ausgeübten Stöße gedämpft, wodurch die Außenwand 36 und damit die gesamte Trommel 10 nur einer deutlich reduzierten Schwingungsbeanspruchung ausgesetzt ist, was deren Lebensdauer beträchtlich verlängert.

Wie Figur 1 zeigt, ist an der Außenwand 36 der Trommel 24 ein Zahnkranz 40 angebracht, mit dem eine Antriebskette 42 in Eingriff ist. Die Antriebskette 42 läuft über ein Ritzel 44, das von einem Antriebsmotor 46 in Drehung versetzt wird, welcher neben der Trommel 24 auf der Bodenplatte 12 abgestützt ist. Die Drehzahl des Antriebsmotors 46 kann eingestellt werden, um den Mahlvorgang an das jeweilige Mahlgut und dessen Zusammensetzung aus Flüssigkeit und Feststoffen anpassen zu können.

## Patentansprüche

1. Vorrichtung für die Verwendung in Biogasanlagen zum Zerkleinern und Zermahlen von Flüssig-Feststoffgemischen, umfassend eine Kugelmühle (10) mit einer um eine horizontale Achse drehbar angetriebenen, mit Kugeln (30) befüllten Trommel (24), die an einer Stirnseite durch einen Deckel (22) und an der anderen Stirnseite durch einen Boden (20) geschlossen ist, wobei an beiden Stirnseiten eine Drehdurchführung (26) für die kontinuierliche Beschickung mit dem zu zerkleinernden Gut bzw. für die kontinuierliche Abgabe des zerkleinerten Gutes vorgesehen ist, **dadurch gekennzeichnet, dass** die zylindrische Innenwand (34) der Trommel (24) konzentrisch in einer zylindrischen Außenwand (36) freischwebend und mechanisch entkoppelt gelagert ist.

2. Vorrichtung nach Anspruch 1, **dadurch gekennzeichnet, dass** an der Innenwand (34) der Trommel (24) in deren Längsrichtung verlaufende Mitnehmerleisten (32) für die Kugeln (30) angebracht sind.

3. Vorrichtung nach Anspruch 1 oder 2, **dadurch gekennzeichnet, dass** zwischen Innenwand (34) und Außenwand (36) eine Dämmschicht (38) aus elastischem Material eingesetzt ist.

4. Vorrichtung einem der vorhergehenden Ansprüche, **dadurch gekennzeichnet, dass** in Durchlaufrichtung des Gutes in der Trommel (24) vor der Drehdurchführung (26) für die Abgabe des Gutes eine Siebplatte (28) angebracht ist.

5. Vorrichtung nach einem der vorhergehenden Ansprüche, **dadurch gekennzeichnet, dass** an der Außenwand (36) der Trommel (24) ein Zahnkranz (40) angebracht ist, mit dem eine Antriebskette (42) in Eingriff ist.

6. Vorrichtung nach Anspruch 5, **dadurch gekennzeichnet, dass** neben der Trommel (24) ein Antriebsmotor (46) für den Drehantrieb der Kette (42) angeordnet ist.

7. Vorrichtung nach Anspruch 6, **dadurch gekennzeichnet, dass** die Drehzahl des Antriebsmotors (46) einstellbar ist.

## Claims

1. Device to be used in biogas facilities for comminuting and milling of liquid - solid mixtures, comprising a ball mill (10) having a rotably driven drum (24) with horizontal axis of revolution and charged with balls (30), wherein a lid (22) is provided to cover a front face of said drum (24) the opposite face of which is closed by a bottom (20), both faces being provided with a rotary feed-through duct (26) adapted to continuously fill in the product to be comminuted and to continuously discharge the comminuted product respectively, **characterized in that** the cylindric inner wall (34) of said drum (24) is freely suspended coaxially whithin a cylindric outer wall (36) from which it is mechanically decoupled.

2. Device according to claim 1 wherein longitudinally extending ledges (32) are fastened on the inner wall (34) of said drum (24) adapted to catch said balls (30).

3. Device according to claim 1 or 2, wherein an insulating layer (38) of elastic material is inserted between the inner wall (34) and the outer wall (36).

4. Device according to any of the preceding claims, wherein the drum (24) is provided with a screening plate (28) mounted in front of the feed-through duct (26) prior to discharge the comminuted product.

5. Device according to any of the preceding claims, wherein to the outer wall (36) of the drum (24) a thoothed ring (40) is fastened which is engaged by a driving chain (42).

6. Device according to claim 5, wherein a driving motor (46) for actuating said chain (42) is positioned beside the drum (24).

7. Device according to claim 6, wherein the revolving speed of the driving motor (46) is variable.

## Revendications

1. Dispositif apt à l'utilisation dans des installations de biogaz destiné à fractionner et à broyer finement des melanges de matières solides-liquides, comprenant un broyeur à boulets (10) avec un tambour (24) chargé de billes (30) et entraîné en rotation autour d'un axe horizontal, une face dudit tambour (24) étant fermée par un couvercle (22) tandis que l'autre face est fermée par un fond (20), toutes les deux faces ayant un passage à rotation (26) pour le chargement continu du matériau à fractionner et respectivement pour la sortie continue du matériau fractionné, **caractérisé par le fait que** la paroi cylindrique intérieure (34) du tambour (24) est librement suspendue en position coaxiale dans une paroi cylindrique extérieure (36) de laquelle elle est mécaniquement découplée.

2. Dispositif selon la revendication 1, **caractérisé par le fait qu'**à la paroi intérieure (34) du tambour (24) sont appliquées des nervures longitudinales d'entraînement pour les billes (30).

3. Dispositif selon la revendication 1 ou 2, **caractérisé par le fait, qu'**une couche isolante (38) de matériau élastique est inserée entre la paroi intérieure (34) et la paroi extérieure (36).

4. Dispositif selon une des revendications précédentes, **caractérisé par le fait que** dans ledit tambour (24) une plaque perforée (28) est positionnée devant le passage à rotation (26) pour la sortie du matériau fractionné.

5. Dispositif selon une des revendications précédentes, **caractérisé par le fait qu'**à la paroi extérieure (36) du tambour (24) est fixée une couronne dentée (40) en prise perpétuelle avec une chaîne d'entraînement (42).

6. Dispositif selon la revendication 5, **caractérisé par le fait qu'**un moteur de commande (46) pour l'entraînement de la chaîne (42) est positionné à côté du tambour (24).

7. Dispositif selon la revendication 6, **caractérisé par le fait que** la vitesse de rotation du moteur (46) est régable.
